# EUROPÄISCHE PATENTSCHRIFT

(11) **EP 0 965 252 B1**
(45) Veröffentlichungstag und Bekanntmachung des Hinweises auf die Patenterteilung: **29.05.2002**
(21) Anmeldenummer: 98912314.6
(22) Anmeldetag: 16.02.1998
(51) Int. Cl.: H05B 41/392, G01J 1/04

(54) **ELEKTRONISCHES VORSCHALTGERÄT**
ELECTRONIC BALLAST
BALLAST ELECTRONIQUE

(30) Priorität: 04.03.1997 DE 19708784; 22.12.1997 DE 19757295
(43) Veröffentlichungstag der Anmeldung: 22.12.1999
(73) Patentinhaber: TridonicAtco GmbH & Co. KG, 6851 Dornbirn (AT)
(72) Erfinder: LUGER, Siegfried, A-6850 Dornbirn (AT); TRÖSTL, Alfred, A-6850 Dornbirn (AT); SÖHNEL, Christian, A-6844 Altach (AT)
(74) Vertreter: Schmidt-Evers, Jürgen, Dipl.-Ing.
(86) Internationale Anmeldenummer: EP9800879
(87) Internationale Veröffentlichungsnummer: WO9839951

(56) Entgegenhaltungen:
- EP-A- 0 410 484
- EP-A- 0 689 373
- FR-A- 2 262 794
- US-A- 3 274 392
- US-A- 4 383 288
- US-A- 4 703 173
- US-A- 4 874 989
- US-A- 5 493 181

## Beschreibung

Die vorliegende Anmeldung betrifft ein elektronisches Vorschaltgerät zum Betreiben von Gasentladungslampen, an welches ein Lichtsensor zum Überwachen der Helligkeit in einem bestimmten räumlichen Bereich anschließbar ist, sowie eine besondere Ausgestaltung eines derartigen Lichtsensors.

Es ist bekannt, mit Hilfe eines Lichtsensors die Helligkeit beispielsweise eines Arbeitsplatzes abzutasten und mit dem Ausgangssignal des Lichtsensors ein sogenanntes elektronisches Vorschaltgerät anzusteuern, welches abhängig von dem von dem Lichtsensor gelieferten Helligkeits-Istwert einen entsprechenden Stellwert für eine von dem elektronischen Vorschaltgerät betriebene Lampe erzeugt. Dabei ist beispielsweise von der Firma Philips ein länglich ausgebildeter Lichtsensor bekannt, der den in Fig. 5 gezeigten internen Schaltungsaufbau aufweist. Der Lichtsensor umfaßt einen lichtempfindlichen Widerstand 31, der mit einer Diode 32, zwei Widerständen 33 und 36, einem Kondensator 34 sowie einem Transistor 35 gemäß Fig. 5 verschaltet ist. An den Ausgangsanschlüssen 37a und 37b des bekannten Lichtsensors wird eine analoges Ausgangssignal bereitgestellt, wobei durch Bestrahlung mit unterschiedlicher Lichtstärke der Widerstandswert des lichtempfindlichen Widerstands 31 verändert wird, so daß an den Anschlüssen 37a und 37b ein vom Lichteinfall abhängiger Widerstandswert auftritt.

Bei dem bekannten Lichtsensor kann der von dem Lichtsensor gemessene Helligkeits-Istwert dadurch verändert werden, daß über den länglichen Sensor eine lichtundurchlässige Hülse unterschiedlicher Länge geschoben wird, die somit - abhängig von der Länge der Hülse - einen Teil des einfallenden Lichtes gegenüber dem lichtempfindlichen Widerstand 31 mehr oder weniger abschattet. Durch Abschatten eines Teils des einfallenden Lichtes wird der von dem Sensor 30 gelieferte Helligkeits-Istwert reduziert, so daß ein mit dem Lichtsensor verbundenes elektronisches Vorschaltgerät die Helligkeit einer Lampe, die an dem von dem Lichtsensor überwachten Arbeitsplatz angeordnet ist, erhöht. Andererseits kann durch Verringerung der Abschattung des einfallenden Lichts gegenüber dem lichtempfindlichen Widerstand 31 des Lichtsensors 30 der von dem Lichtsensor 30 erfaßte Helligkeits-Istwert erhöht werden, so daß durch das mit dem Lichtsensor 30 verbundene elektronische Vorschaltgerät die entsprechende Lampe gedimmt wird.

Durch die Verwendung unterschiedlich langer Hülsen kann somit die den entsprechenden Arbeitsplatz beleuchtende Lampe gedimmt werden. Bei dem zuvor beschriebenen bekannten Lichtsensor ist es allerdings erforderlich, daß verschieden lange Hülsen bereitgehalten werden, die jedoch leicht verlorengehen können.

Des weiteren ist bei den bekannten elektronischen Vorschaltgeräten die Steuerung bzw. Regelung der Helligkeit der angesteuerten Lampen mit Hilfe des von dem Lichtsensor gelieferten Helligkeits-Istwerts einerseits sowie abhängig von externen Steuerinformationen andererseits problematisch, da die bekannten elektronischen Vorschaltgeräte nicht wissen, nach welcher Steuerungs- bzw. Regelungsmöglichkeit die Steuerung bzw. Regelung der Lampen erfolgen soll, falls das elektronische Vorschaltgerät derart ausgestaltet ist, daß beide Möglichkeiten gegeben sind.

Der Erfindung liegt daher die Aufgabe zugrunde, ein elektronisches Vorschaltgerät zu schaffen, bei dem ein Konflikt zwischen extern zugeführten Steuerinformationen und einem Helligkeits-Istwertsignal eines Lichtsensors zuverlässig vermieden werden kann.

Diese Aufgabe wird gemäß der vorliegenden Erfindung durch ein elektronisches Vorschaltgerät nach Anspruch 1 gelöst. Die Unteransprüche beschreiben vorteilhafte Ausgestaltungen und bevorzugte Ausführungsbeispiele der vorliegenden Erfindung.

Das erfindungsgemäß vorgeschlagenen elektronische Vorschaltgerät zum Betreiben mindestens einer Lampe ist direkt mit einem Lichtsensor koppelbar, so daß der von dem Lichtsensor gelieferte Helligkeits-Istwert einer in dem elektronischen Vorschaltgerät vorgesehenen Steuervorrichtung, beispielsweise einem Mikroprozessor, zugeführt werden kann, die wiederum abhängig von dem Helligkeits-Istwert einen entsprechenden Stellwert für eine Stellgröße des elektronischen Vorschaltgeräts zum Dimmen der mindestens einen Lampe erzeugt. Die Steuervorrichtung kann zudem weitere externe Steuerinformationen zum Dimmen der mindestens einen Lampe erhalten.

Das erfindungsgemäße elektronische Vorschaltgerät führt bei dessen Inbetriebnahme automatisch eine Überprüfung durch, ob ein Lichtsensor angeschlossen ist oder nicht. Diese Überprüfung erfolgt insbesondere durch Messen des an den für den Lichtsensor vorgesehenen Anschlüssen auftretenden Widerstands. Durch diese Überprüfung besteht die Möglichkeit, einen Konflikt durch zusätzlich zugeführte externe Steuersignale zu vermeiden, da nach Erkennen eines angeschlossenen Lichtsensors beispielsweise stets dem Helligkeits-Istwert des Lichtsensors die Priorität zugewiesen und die Lampenhelligkeit ausschließlich abhängig von dem Helligkeits-Istwert des Lichtsensors geregelt werden kann.

Da die Steuervorrichtung in der Regel durch einen digital arbeitenden Mikroprozessor gebildet ist, kann das elektronische Vorschaltgerät eine Analog-Digital-Wandlervorrichtung aufweisen, die das von dem Lichtsensor gelieferte analoge Helligkeits-Istwertsignal in ein entsprechendes digitales Signal umwandelt.

Besonders vorteilhaft ist der Einsatz eines Lichtsensors mit den im Anspruch 24 angegeben Merkmalen. Mit Hilfe dieser Merkmale kann der von dem Lichtsensor ermittelte Helligkeits-Istwert dadurch verändert werden, daß der Abstand der in dem Lichtsensor vorgesehenen optischen Lichterfassungsmittel gegenüber entsprechend vorgesehenen lichtempfindlichen Mitteln verändert wird. Diese Veränderung kann beispielsweise mit Hilfe eines Schraubgewindes erfolgen. Die optischen Lichterfassungsmittel, an deren dem lichtempfindlichen Widerstand gegenüberliegenden Ende eine konvexe Linse vorhanden sein kann, können aus einem länglichen Plexiglas- oder Polycarbonatkörper gebildet sein, an dessen Außenfläche sich ein komplementär zu einem Innengewinde des Gehäuses ausgestaltetes Gewinde befindet. Auf diese Weise kann der durchsichtige Polycarbonat- bzw. Plexiglaskörper relativ zu dem undurchsichtigen Gehäusekörper verschoben werden, wodurch die das Umgebungslicht detektierende Fläche des Polycarbonat- bzw. Plexiglaskörpers verringert bzw. vergrößert werden kann. Um zu gewährleisten, daß das von dem überwachten räumlichen Bereich kommende Licht nur im Integral und nicht ausschließlich die sich unmittelbar unterhalb der Spitze des länglichen Lichtsensors befindliche Stelle des überwachten Raumes ausgewertet wird, kann diese Spitze des länglichen Lichtsensors abgedunkelt sein, indem beispielsweise die Spitze mit einem lichtundurchlässigen Flecken beklebt ist.

Die Erfindung wird nachfolgend anhand bevorzugter Ausführungsbeispiele unter Bezugnahme auf die beigefügte Zeichnung näher beschrieben. Dabei zeigt:
Fig. 1 ein bevorzugtes Ausführungsbeispiel des bevorzugt eingesetzten Lichtsensors, der mit einem elektronischen Vorschaltgerät gemäß der vorliegenden Erfindung gekoppelt ist,
Fig. 2 eine Seitenansicht des in Fig. 1 dargestellten Lichtsensors,
Fig. 3 eine schematische Darstellung zur Verdeutlichung der räumlichen Anordnung einer in dem in Fig. 1 und 2 gezeigten Lichtsensor vorhandenen Linse bezüglich eines in dem Lichtsensor vorhandenen lichtempfindlichen Widerstands,
Fig. 4 ein Blockschaltbild eines bevorzugten Ausführungsbeispiels des erfindungsgemäßen elektronischen Vorschaltgeräts, an das ein Lichtsensor angeschlossen ist,
Fig. 5 ein Schaltbild eines bekannten Lichtsensors,
Fig. 6 den zeitlichen Verlauf einer an einem in dem erfindungsgemäßen elektronischen Vorschaltgerät vorgesehenen Kondensator abfallenden Spannung zur Erläuterung des erfindungsgemäßen Verfahrens, mit dem der von dem erfindungsgemäßen Lichtsensor gelieferte analoge Helligkeits-Istwert in einen digitalen Helligkeits-Istwert umgewandelt wird, und
Fig. 7 ein Blockschaltbild eines weiteren bevorzugten Ausführungsbeispiels des erfindungsgemäßen elektronischen Vorschaltgeräts.

Fig. 1 zeigt eine Querschnittsansicht eines bevorzugten Ausführungsbeispiels eines Lichtsensors 20, der an ein elektronisches Vorschaltgerät EVG angeschlossen ist. Die nachfolgend näher erläuterte Ausgestaltung des Lichtsensors 20 ist jedoch nicht auf den Einsatz mit erfindungsgemäßen elektronischen Vorschaltgeräten beschränkt, sondern kann allgemein überall dort verwendet bzw. eingesetzt werden, wo die Helligkeit eines bestimmten räumlichen Bereichs überwacht oder erfaßt werden soll.

Der in Fig. 1 gezeigte erfindungsgemäße Lichtsensor 20 umfaßt im wesentlichen einen lichtempfindlichen Widerstand 22 sowie einen optischen Körper 23, der beispielsweise durch einen durchsichtigen Polycarbonat- bzw. Plexiglaskörper gebildet ist. Der optische Körper 23 und der lichtempfindliche Widerstand 22 sind innerhalb eines lichtundurchlässigen Gehäuses 21 angeordnet, wobei an der Außenfläche des optischen Körpers 23 ein Außengewinde 24 vorgesehen ist, welches komplementär zu einem Innengewinde 25 an der Innenseite des Gehäuses 21 ausgebildet ist. Der optische Körper 23 ist länglich und leicht konisch geformt. Der optische Körper 23 kann jedoch auch konisch zu dem Außengewinde 24 hin oder allgemein zylindrisch ausgebildet sein. Des weiteren kann anstelle des lichtempfindlichen Widerstands 22 auch eine Fotodiode o.ä. eingesetzt werden. An dem dem lichtempfindlichen Widerstand 22 gegenüberliegenden Ende des optischen Körpers 23 ist eine konvexförmige Linse 26 vorgesehen, die zur Bündelung der von dem optischen Körper 23 erfaßten Lichtstrahlung dient. Die Linse 26 bestrahlt den lichtempfindlichen Widerstand 22 mit der gebündelten Lichtstrahlung, woraufhin der lichtempfindliche Widerstand 22 seinen Widerstandswert verändert. Damit der optische Körper 23 die Helligkeit eines gesamten zu überwachenden Bereiches 28 im Sinne eines integrierten Helligkeitsmeßwertes auswertet und vermieden wird, daß der optische Körper 23 lediglich den direkt unter der Spitze 27 befindlichen Raumanteil auswertet, ist die untere Spitze 27 des optischen Körpers 23 abgedunkelt, indem die Spitze 27 beispielsweise mit einem lichtundurchlässigen Flecken beklebt ist.

Aus Fig. 1 is ersichtlich, daß durch Hinein- oder Herausschrauben des lichtdurchlässigen Körpers 23 bezüglich des lichtundurchlässigen Gehäuses 21 die für die Erfassung des Umgebungslichtes aktive Fläche des optischen Körpers 23 auf einfache Art und Weise verändert werden kann. Insbesondere wird der Abstand zwischen dem lichtempfindlichen Widerstand 22 und der Linse 26 des optischen Körpers 23 verändert, wodurch auch die Lichtstärke des von der Linse 26 auf den lichtempfindlichen Widerstand 22 geworfenen Bestrahlungslichts verändert wird. Somit kann unmittelbar der von dem Lichtsensor 20 gemessene Helligkeits-Istwert verändert werden. Der von dem Lichtsensor 20 gelieferte Helligkeits-Istwert des überwachten Bereiches 28 wird einem elektronischen Vorschaltgerät EVG zugeführt, wobei eine Steuervorrichtung 12 abhängig von dem zugeführten Helligkeits-Istwert eine zur Beleuchtung eines Arbeitsplatzes 29, der in dem überwachten Raum 28 vorgesehen ist, dienende Lampe dimmt.

Selbstverständlich kann anstelle des lichtempfindlichen Widerstands 22 auch ein anderes lichtempfindliches Bauteil, beispielsweise eine Photodiode, eingesetzt werden, das abhängig von dem einfallenden Licht ein entsprechendes Signal ausgibt oder seine physikalische Eigenschaft verändert. Ebenso kann auch der lichtempfindliche Widerstand 22 mit einem Gewinde versehen sein, so daß die Position sowohl des optischen Körpers 23 als auch des lichtempfindlichen Widerstands 22 innerhalb des Gehäuses 21 verändert werden kann.

Fig. 2 zeigt den optischen Körper 23 des in Figur 1 dargestellten Lichtsensors 20 in Seitenansicht. Insbesondere ist aus Fig. 2 der zu der Spitze 27 hin gerichtete konische Verlauf des optischen Körpers 23 ersichtlich. Des weiteren ist in Figur 2 die Abdunkelung der Spitze 27 zu sehen.

Fig. 3 zeigt eine schematische Darstellung des optischen Körpers 23 bezüglich des lichtempfindlichen Widerstands 23 innerhalb des in Fig. 1 gezeigten Gehäuses 21. Die von dem optischen Körper 23 erfaßte Lichtstrahlung innerhalb des in Fig. 1 gezeigten Überwachungsraumes 28 wird innerhalb des lichtdurchlässigen optischen Körpers 23 zu dem konvexförmigen Ende 26 geführt und dort gebündelt. Dabei besteht folgender Zusammenhang:$\text{1/g + 1/b = (n-1)/R,}$ wobei g die sogenannte Gegenstandsweite, d.h. die Entfernung zwischen der optisch wirkenden Fläche der Linse 26 und dem überwachten Gegenstand, b die sogenannte Bildweite, d.h. die Entfernung zwischen der optisch wirkenden Fläche der Linse 26 und dem Brennpunkt B der Linse 26, n dem Brechungsindex des Materials der Linse 26 und R den Krümmungsradius der konvexförmigen Linse 26 bezeichnet.

Bei parallel auf die Linse 26 eintreffenden Strahlen wird die Gegenstandsweite g als unendlich angesehen, so daß gilt:$\text{b = R/(n-1).}$

Aus Fig. 3 ist ersichtlich, daß der lichtempfindliche Widerstand 22 von der Linse 26 mindestens der Bildweite b entsprechend entfernt angeordnet sein muß. Wird als Material für die Linse 26 beispielsweise Polycarbonat (n = 1,58) verwendet und beträgt der Radius R der Linse 26 beispielsweise 3,5 mm, so muß der lichtempfindliche Widerstand 22 mindestens 6,0 mm von der konvexförmigen Linse 26 entfernt sein. Bei der Verwendung von Plexiglas (n = 1, 49) als Material der Linse 26 ergibt sich für denselben Linsenradius R = 3,5 mm ein Mindestabstand von b = 7,1 mm. In der Praxis ist jedoch ein größerer Abstand als durch die Bildweite b angegeben erforderlich, da der lichtempfindliche Widerstand 22 keine punktförmige aktive Fläche aufweist, die in dem Brennpunkt B zu liegen kommen kann, sondern beispielsweise eine 4 mm x 4 mm große aktive Fläche besitzt.

Ist die Empfindlichkeit des erfindungsgemäßen Lichtsensors auf ein Verdrehen des optischen Körpers 23 innerhalb des in Fig. 1 gezeigten Gehäuses 21 zu stark, so ist der Krümmungsradius der Linse 26 zu vergrößern.

Der Lichtsensor steuert direkt das in Fig. 1 dargestellte erfindungsgemäße elektronische Vorschaltgerät EVG an, welches abhängig von dem mittels des Lichtsensors 20 erfaßten Helligkeits-Istwerts eine zur Beleuchtung des Bereiches 28 vorgesehene Lampe dimmt. Zu diesem Zweck weist das elektronische Vorschaltgerät EVG eine Steuervorrichtung 12 auf, die insbesondere durch einen Mikroprozessor gebildet sein kann. Da der Mikroprozessor digital arbeitet, muß das von dem Lichtsensor 20 gelieferte Analogsignal in ein digitales Signal umgewandelt werden. Dazu enthält das elektronische Vorschaltgerät eine der Steuervorrichtung 12 vorgeschaltete Analog-Digitalwandlerschaltung, die insbesondere zwei Widerstände 13 und 14 sowie einen Kondensator 15 umfaßt. Der erfindungsgemäße Lichtsensor 20 ist an zwei Anschlüssen 18a und 18b des elektronischen Vorschaltgeräts angeschlossen. Ein Widerstand 13 ist zwischen den ersten Anschluß 18a und einen ersten Eingang 16a der Steuervorrichtung 12 geschaltet. Der andere Widerstand 14 ist zwischen den zweiten Anschluß 18b und einen zweiten Eingang 16b der Steuervorrichtung 12 geschaltet, wobei der Kondensator 15 an den Verbindungspunkt zwischen dem Widerstand 14 und dem zweiten Anschluß 18b sowie an Masse angeschlossen ist.

Die Funktion der erfindungsgemäßen Analog-Digitalwandlerschaltung mit den Widerständen 13 und 14 sowie dem Kondensator 15 wird nachfolgend anhand Fig. 6 erläutert. Die Steuervorrichtung 12 kann ihre Eingänge 16a und 16b abwechseln hoch-bzw. niederohmig schalten. Um das von dem Lichtsensor 20 gelieferte analoge Helligkeits-Istwertsignal in ein von der Steuervorrichtung 12 verwertbares digitales Signal umzuwandeln legt die Steuervorrichtung 12 zunächst eine Ladespannung, beispielsweise eine Spannung von 5 V, über den Widerstand 14 an den Kondensator 15 an. In diesem Fall ist somit der Eingang 16b niederohmig und der Eingang 16a hochohmig. Anschließend wird der Eingang 16b hochohmig und der Eingang 16a niederohmig geschaltet, so daß sich der Kondensator 15 über den an die Anschlüsse 18a und 18b angeschlossenen Lichtsensor mit dem lichtempfindlichen Widerstand 22 und dem Widerstand 13 entladen kann.

Die an dem Kondensator 15 auftretenden Spannung u₁₅ weist dabei den in Fig. 6 gezeigten zeitlichen Verlauf auf. Insbesondere fällt die Spannung U₁₅ mit der Zeit exponentiell ab, wobei die Steuervorrichtung 12 das Zeitintervall t_{S} mißt, welches benötigt wird, bis die an dem Kondensator 15 anliegende Spannung U₁₅ einen vorgegebenen Schwellenwert U_{S} erreicht hat.

Die Steuervorrichtung 12 vergleicht den gemessenen Wert des Teilintervalls t_{S} mit einem vorgegebenen Sollwert tₛₒₗₗ und erzeugt abhängig von dem Vergleichsergebnis einen Stellwert für die Helligkeit der von dem elektronischen Vorschaltgerät angesteuerten Lampe(n). Dieser vorgegebene Sollwert tₛₒₗₗ kann in der Steuervorrichtung 12 fest gespeichert sein. Es ist jedoch auch möglich, diesen Sollwert tₛₒₗₗ der Steuervorrichtung 12 extern über eine Schnittstelle, insbesondere eine serielle Schnittstelle, als Steuerinformation eines Dimmers zuzuführen. Zu diesem Zweck besitzt die Steuervorrichtung 12 Eingänge 17a und 17b, die mit Anschlüssen 19a und 19b des elektronischen Vorschaltgeräts EVG verbunden sind, die zum Empfang von externen Steuerinformationen lₑₓₜₑᵣₙ vorgesehen sind. Für den Fall, daß die Steuervorrichtung 12 auch externe Steuerinformationen für die Dimmung erhält, ist es nicht mehr notwendig, über eine Drehung des optischen Körpers 23 in dem Lichtsensor 20 die Helligkeit an dem Arbeitsplatz 29 zu verändern, da die Veränderung des Helligkeits-Lichtwerts bereits durch einen externen Dimmer erfolgen kann, der einen entsprechenden Dimmsollwert innerhalb der externen Steuerinformationen Iₑₓₜₑᵣₙ an die Steuervorrichtung 12 anlegt.

Das in Fig. 1 gezeigte erfindungsgemäße elektronische Vorschaltgerät EVG weist - wie bereits beschrieben worden ist - Anschlüsse 18a und 18b zum Anschluß des erfindungsgemäßen Lichtsensors 20 auf. Das elektronische Vorschaltgerät nimmt bei dessen Inbetriebsetzung einen Test vor, ob ein Lichtsensor 20 angeschlossen ist oder nicht. Dieser Test erfolgt folgendermaßen:

Nach Einschalten einer von dem elektronischen Vorschaltgerät EVG angesteuerten Lampe, die zur Beleuchtung des von dem Lichtsensor 20 überwachten Bereiches 28 vorgesehen ist, wird von der Steuervorrichtung 12 der extern an den Anschlüssen 18a und 18b anliegende Widerstand gemessen. Ist der Lichtsensor 20 angeschlossen, mißt in diesem Fall die Steuervorrichtung 12 einen bestimmten endlichen Widerstandswert, während bei einem fehlenden Lichtsensor 20 an den Anschlüssen 18a und 18b ein nahezu unendlicher oder sehr hoher Widerstandswert gemessen wird. Durch Vergleich des an den Anschlüssen 18a und 18b gemessenen Widerstandswerts mit einem vorgegebenen Grenzwert kann die Steuervorrichtung 12 somit auf den Anschluß eines Lichtsensors 20 schließen.

Hat die Steuervorrichtung 12 erkannt, daß ein Lichtsensor 20 angeschlossen ist, verwendet die Steuervorrichtung 12 die von dem Lichtsensor 20 gelieferten Helligkeits-Istwertsignale für die Steuerung der entsprechend zur Beleuchtung des Bereiches 28 vorgesehenen Lampe. Hat die Steuervorrichtung hingegen erkannt, daß kein Lichtsensor 20 angeschlossen ist, erfolgt die Dimmung der Lampe ausschließlich über externe Steuerinformationen Iₑₓₜₑᵣₙ, die den Anschlüssen 19a und 19b zugeführt werden und beispielsweise externe Dimminformationen oder Sollwertvorgaben eines externen Dimmers enthalten können. Somit wird ein Konflikt zwischen den extern zugeführten Steuerinformationen lₑₓₜₑᵣₙ und Helligkeits-Istwertsignalen des Lichtsensors 20 vermieden.

Über die an die Anschlüsse 19a und 19b angeschlossene Steuerleitung kann auch ein Ausschaltbefehl dem elektronischen Vorschaltgerät zugeführt werden, welcher das elektronische Vorschaltgerät abschaltet. Wird über diese externe Steuerleitung ein Dimmsignal der Steuervorrichtung 12 zugeführt, so wird - wie bereits zuvor beschrieben - dieses Dimmsignal ignoriert, falls die Steuervorrichtung den Anschluß eines Lichtsensors 20 erkannt hat. Befindet sich das elektronische Vorschaltgerät in einem Bereitschaftsmodus, d.h. einem Stand-By-Betrieb in dem die Netzspannung eingeschaltet ist, während die internen Bauteile des elektronischen Vorschaltgeräts vorübergehend ausgeschaltet sind, wird ein über die Anschlüsse 19a und 19b zugeführter externer Dimmbefehl als Einschaltbefehl von der Steuervorrichtung 12 ausgewertet, die daraufhin die internen Bauteile des elektronischen Vorschaltgeräts, insbesondere einen in dem elektronischen Vorschaltgerät vorgesehenen Wechselrichter wieder einschaltet, wobei keine erneute Überprüfung der Anschlüsse 20a und 20b auf einen Anschluß eines Lichtsensors 20 durchgeführt wird. Somit wird ein im Stand-By-Betrieb anliegenden externen Dimmsignal als Wiedereinschaltsignal aufgefaßt.

Fig. 4 zeigt den internen Aufbau des erfindungsgemäßen elektronischen Vorschaltgeräts, wobei an das elektronische Vorschaltgerät wieder ein Lichtsensor 20 angeschlossen ist.

Das in Fig. 4 gezeigte elektronische Vorschaltgerät dient insbesondere zum Betreiben mindestens einer Gasentladungslampe 10. Das elektronische Vorschaltgerät umfaßt einen Gleichrichter 1, der eine Netzspannung in eine gleichgerichtete Zwischenkreisspannung umwandelt, die wiederum an einen Wechselrichter 2 angelegt ist. Der Wechselrichter 2 weist in der Regel zwei in Serie zwischen eine positive Versorgungsspannung und Masse geschaltete Schalter auf, die insbesondere als MOS-Feldeffekttransistoren ausgebildet sein können und wechselweise angesteuert, d.h. geschlossen und geöffnet werden. Auf diese Weise erzeugt der Wechselrichter 2 eine hochfrequente, getaktete Wechselspannung, deren Hüllkurve der von dem Gleichrichter 1 gelieferten Zwischenkreisspannung folgt. An den Wechselrichter 2 ist ein Lastkreis angeschlossen, der insbesondere die Gasentladungslampe 10 sowie einen Serienresonanzkreis mit einer Spule 4 und einem Kondensator 5 aufweist, wobei die Gasentladungslampe 10 über einen Koppelkondensator 6 mit dem Serienresonanzkreis verbunden ist. Die Gasentladungslampe 10 wird gezündet, indem die Frequenz der von dem Wechselrichter 2 gelieferten Wechselspannung in die Nähe der Resonanzfrequenz des Serienresonanzkreises verschoben wird, so daß an dem Kondensator 5 eine Spannungsüberhöhung auftritt, die zum Zünden der Gasentladungslampe 10 führt. Um die Lebensdauer der Gasentladungslampe 10 zu verlängern ist es sinnvoll, vor Zünden der Gasentladungslampe 10 die Lampenwendeln vorzuheizen. Zu diesem Zweck ist gemäß Fig. 4 ein Heiztransformator vorgesehen, dessen Primärwicklung 7A mit dem Serienresonanzkreis verbunden ist und dessen Sekundärwicklungen 7B bzw. 7C jeweils parallel zu einer der Lampenwendeln der Gasentladungslampe 10 geschaltet sind. Der Gasentladungslampe wird im Vorheizbetrieb eine Heizspannung zugeführt, deren Frequenz unterhalb der Resonanzfrequenz des Serienresonanzkreises liegt. Durch die Verwendung eines Heiztransformators kann den Lampenwendeln der Gasentladungslampe 10 auch nach deren Zünden Energie zugeführt werden.

Des weiteren weist das erfindungsgemäße elektronische Vorschaltgerät eine zentrale Steuervorrichtung 12 auf, die insbesondere einen Mikroprozessor umfassen kann. Die Steuervorrichtung 12 dient insbesondere zum Regeln der Helligkeit der Gasentladungslampe 10 abhängig von einem extern zugeführten Helligkeits-Istwert, der die Helligkeit der Gasentladungslampe 10 wiedergibt. Zu diesem Zweck ist der Lichtsensor 20 über eine Anschluß- oder Schnittstellenvorrichtung 3, welche zugleich die bereits zuvor beschriebene Analog-Digitalwandlerschaltung mit den Widerständen 13 und 14 und dem Kondensator 15 aufweisen kann, an die Steuervorrichtung 12 angeschlossen. Über die Anschlüsse 19a und 19b bzw. die Eingänge 17a und 17b der Steuervorrichtung 12 können zudem externe Steuerinformationen Iₑₓₜₑᵣₙ, beispielsweise Sollwertvorgaben eines externen Dimmers etc., der Steuervorrichtung 12 zugeführt werden, um die Einstellung der Helligkeit der Gasentladungslampe 10 zu beeinflussen.

Vorteilhafterweise berücksichtigt die Steuervorrichtung 12 für die Steuerung bzw. Regelung des Betriebsverhaltens des erfindungsgemäßen elektronischen Vorschaltgeräts neben externen Steuerinformationen Iₑₓₜₑᵣₙ auch interne Betriebszustandsinformationen. So ist gemäß Fig. 4 vorgesehen, daß der Steuervorrichtung 12 auch Istwerte der Netzspannung u_{N}, der gleichgerichteten Zwischenkreisspannung u_{G}, des über die Gasentladungsstrecke der Gasentladungslampe 10 fließenden Lampenstroms i_{L} sowie des Heizstromes i_{H} zugeführt werden. Zur Erfassung des Lampenstromes i_{L} ist in Serie mit der Gasentladungslampe 10 ein Widerstand 9 geschaltet, so daß die an diesem Widerstand 9 abfallende Spannung ein Maß für den über die Gasentladungsstrecke der Gasentladungslampe 10 fließenden Lampenstrom i_{L} darstellt. Zur Erfassung des über die Primärwicklung 7A des Heiztransformators fließenden Heizstroms i_{H} ist auf ähnliche Weise ein Widerstand 8 in Serie mit der Primärwicklung 7A geschaltet, so daß die an diesem Widerstand 8 abfallende Spannung ein Maß für den Heizstrom i_{H} darstellt. Auf diese Weise kann die Steuervorrichtung 12 nicht nur abhängig von den von dem Lichtsensor 20 gelieferten Istwertsignalen bzw. den externen Steuerinformationen Iₑₓₜₑᵣₙ die Gasentladungslampe 10 dimmen, sondern auch durch Überwachung der internen Betriebszustandsparameter Fehlerfälle innerhalb des elektronischen Vorschaltgeräts, wie beispielsweise einen überhöhter Lampenstrom, einen zu geringer Heizstrom oder das Auftreten des sogenannten Gleichrichtereffekts innerhalb der Gasentladungslampe 10, feststellen und entsprechende Maßnahmen beispielsweise durch Ein- bzw. Ausschalten des Wechselrichters 2 treffen.

Im allgemeinen wird die Gasentladungslampe 10 abhängig von den von dem erfindungsgemäßen Lichtsensor 20 gelieferten Helligkeits-Istwerten durch Verändern der Frequenz f und/oder des Tastverhältnisses d der von dem Wechselrichter 2 gelieferten getakteten Wechselspannung gedimmt. Dabei wird vorteilhafterweise nach dem Einschalten des elektronischen Vorschaltgerätes zunächst die angeschlossene Gasentladungslampe mit voller Lichtleistung, d.h. maximaler Helligkeit betrieben, so daß anschließend - im Falle eines angeschlossenen Lichtsensors 20 - die Lampe 10 von dem Lichtsensor 20 gedimmt, d.h. deren Helligkeit geregelt werden kann.

Fig. 7 zeigt ein weiteres bevorzugtes Ausführungsbeispiel des erfindungsgemäßen elektronischen Vorschaltgeräts. Im wesentlichen entspricht der Aufbau und die Funktion dieses Ausführungsbeispiels dem in Fig. 4 gezeigten Ausführungsbeispiel. Besonders vorteilhaft ist jedoch bei dem in Fig. 7 gezeigten Ausführungsbeispiel die Ausgestaltung der Schnittstellenvorrichtung 3. Die in Fig. 7 dargestellte Ausgestaltung der Schnittstellenvorrichtung 3 ermöglicht es, das elektronische Vorschaltgerät mit Hilfe externer Steuerinformationen beispielsweise sowohl über einen Schalter bzw. Taster 41 als auch über digitale Steuersignale eines digitalen seriellen Interfaces (DSI) 42 anzusteuern. Dabei erkennt die Steuervorrichtung 12 anhand der Signalstruktur der ihr zugeführten Signale, ob Tastersignale (d.h. einfache Impulssignale) oder DSI-Signale (d.h. Signale gemäß einem digitalen Protokoll) vorliegen. Abhängig von dieser Erkennung werden die externen Steuerinformationen von der Steuervorrichtung unterschiedlich verarbeitet.

Die besondere Ausgestaltung der Schnittstellenvorrichtung 3 ist nicht auf den Einsatz bei erfindungsgemäßen elektronischen Vorschaltgeräten beschränkt, sondern kann im Prinzip bei allen elektronischen Vorschaltgeräten eingesetzt werden, die sowohl über Tastersignale als auch über digitale Steuersignale angesteuert werden sollen.

Die in Fig. 7 gezeigte Schnittstellenvorrichtung 3 ist einfach aufgebaut. Der in Fig. 4 gezeigte eine Anschluß 19a für den Empfang der externen Steuerinformationen Iₑₓₜₑᵣₙ ist auf zwei Anschlüsse 19a₁ und 19a₂ aufgeteilt. An den ersten Anschluß 19a₁ kann ein Schalter bzw. Taster 41 angeschlossen werden, während der zweite Anschluß 19a₂ mit einem digitalen seriellen Interface 42 verbunden werden kann. An einen dritten Anschluß 19b der Schnittstellenvorrichtung 3 ist ein Masseleiter bzw. ein Neutralleiter N sowohl für den Tasterbetrieb als auch für den DSI-Betrieb angeschlossen. Abhängig davon, ob die Steuervorrichtung 12 mit Hilfe von Tastersignalen oder DSI-Signalen angesteuert werden soll, wird der entsprechende Anschluß 19a₁ bzw. 19a₂ verwendet, während der andere Amschluß 19a₂ bzw. 19a₁ frei bleibt. Die Anschlüsse 19a₁ und 19a₂ sind in der Schnittstellenvorrichtung 12 über einen Vorwiderstand 40 miteinander verbunden und zusammen über ein Überspannungsschutzelement 39 an eine Gleichrichterschaltung 38 angeschlossen, deren anderer Eingangsanschluß mit dem dritten Anschluß 19b der Schnittstellenvorrichtung 3 verbunden ist. Die Gleichrichterschaltung 38 ist ausgangsseitig mit den Eingängen 17a und 17b der Steuervorrichtung 12 verbunden und dient als Verpolungsschutz bzgl. der Anschlüsse 19a₁ und 19a₂ einerseits sowie 19b andererseits.

Im Falle eines angeschlossenen Tasters 41 wird das elektronische Vorschaltgerät durch einen (kurzen bzw. langen) Tastendruck ein. bzw. ausgeschaltet. Hat die Steuervorrichtung 12 einen an das elektronische Vorschaltgerät angeschlossenen Lichtsensor 20 erkannt, wird die Helligkeit der Lampe 10 abhängig von dem Helligkeits-Istwert des Lichtsensors 20 geregelt. Durch Drücken des Taster 41 kann lediglich der Sollwert für die Helligkeitsregelung verändert werden, um somit indirekt eine Helligkeitsveränderung der Lampe 10 zu erzielen. Ist ein DSI 42 angeschlossen und wurde von der Steuervorrichtung 12 ein angeschlossener Lichtsensor 20 erkannt, wird von der Steuervorrichtung 12 in der Regel lediglich ein digitaler Einschalt-/Ausschaltbefehl des DSI 42 verarbeitet. Dagegen werden Dimmstellwerte, d.h. Vorgaben wie z.B. "Dimmen auf 50%" von der Steuervorrichtung 12 ignoriert. Analog zu dem Tasterbetrieb ist jedoch auch bzgl. des DSI-Betriebs denkbar, durch bestimmte digitale Befehle den Sollwert für die Helligkeitsregelung durch die Steuervorrichtung 12 vorzugeben bzw. zu verstellen. Die Helligkeitsregelung erfolgt jedoch nach Erkennen eines angeschlossenen Lichtsensors 20 stets abhängig von dem Helligkeits-Istwert des Lichtsensors 20.

Ist hingegen kein Lichtsensor 20 angeschlossen, steuert das elektronische Vorschaltgerät die Lampenhelligkeit ausschließlich abhängig von den extern zugeführten Steuerinformationen Iₑₓₜₑᵣₙ. Bei angeschlossenem Taster 41 kann beispielsweise die Lampe 10 abhängig von der Dauer des Tastendrucks heller oder dunkler gestellt werden, wobei z.B. jeder zweite Tastendruck die Dimmrichtung verändert. Bei einem angeschlossenem DSI steuert hingegen die Steuervorrichtung den Betrieb des elektronischen Vorschaltgeräts einfach durch Umsetzung der digitalen Steuerbefehle, wie z.B. "Ein/Aus", "Dimmen auf x % Helligkeit", "Starten des Dimmbetriebs" oder "Beenden des Dimmbetriebs" usw..

## Patentansprüche

1. Elektronisches Vorschaltgerät zum Betreiben mindestens einer Lampe (10),
mit einer Anschlußvorrichtung (18a, 18b), an die ein Lichtsensor (20) zur Überwachung der Helligkeit eines bestimmten räumlichen Bereichs (28) anschließbar ist, und
mit einer Steuervorrichtung (12), welche die Helligkeit der mindestens einen Lampe (10) abhängig von einem von dem Lichtsensor (20) gelieferten Helligkeits-Istwert steuert bzw. regelt,
**dadurch gekennzeichnet,**
**daß** die Steuervorrichtung (12) bei Inbetriebnahme des elektronischen Vorschaltgeräts automatisch den Anschluß des Lichtsensors (20) an die Anschlußvorrichtung (18a, 18b) überprüft.

2. Elektronisches Vorschaltgerät nach Anspruch 1,
**gekennzeichnet durch**
eine Analog-Digital-Wandlervorrichtung, die zwischen die Anschlußvorrichtung (18a, 18b) und die Steuervorrichtung (12) geschaltet ist und den von dem Lichtsensor (30) gelieferten analogen Helligkeits-Istwert in einen digitalen Helligkeits-Istwert umwandelt.

3. Elektronisches Vorschaltgerät nach Anspruch 2,
**dadurch gekennzeichnet,**
**daß** die Analog-Digital-Wandlervorrichtung eine Widerstand-Kondensatorschaltung umfaßt.

4. Elektronisches Vorschaltgerät nach Anspruch 2 oder 3,
**dadurch gekennzeichnet,**
**daß** die Anschlußvorrichtung einen ersten (18a) und einen zweiten Anschluß (18b) und die Steuervorrichtung (12) einen ersten (16a) und einen zweiten Eingang (16b) aufweist, und
**daß** die Analog-Digital-Wandlervorrichtung einen zwischen den ersten Anschluß (18a) der Anschlußvorrichtung und den ersten Eingang (16a) der Steuervorrichtung (12) geschalteten ersten Widerstand (13), einen zwischen den zweiten Anschluß (18b) der Anschlußvorrichtung und den zweiten Eingang (16b) der Steuervorrichtung (12) geschalteten zweiten Widerstand (14) sowie einen zwischen den zweiten Anschluß (18b) und Masse geschalteten Kondensator (15) aufweist.

5. Elektronisches Vorschaltgerät nach Anspruch 4,
**dadurch gekennzeichnet,**
**daß** die beiden Eingänge (16a, 16b) der Steuervorrichtung (12) abwechselnd hoch- und niederohmig schaltbar sind, und
**daß** die Steuervorrichtung (12) zum Ermitteln des digitalen Helligkeits-Istwerts abhängig von dem analogen Helligkeits-Istwert des Lichtsensors (20) zunächst den ersten Eingang (16a) hochohmig schaltet und über den zweiten Widerstand (14) den Kondensator (15) mit einer Spannung auflädt, und anschließend den ersten Eingang (16a) niederohmig und den zweiten Eingang (16b) hochohmig schaltet, so daß sich der Kondensator (15) über den an die Anschlußvorrichtung (18a, 18b) angeschlossenen Lichtsensor (20) und den ersten Widerstand (13) entladen kann.

6. Elektronisches Vorschaltgerät nach Anspruch 5,
**dadurch gekennzeichnet,**
**daß** die Steuervorrichtung (12) das Zeitintervall (t_{S}) zwischen dem Beginn der Entladung des Kondensators (15) der Analog-Digital-Wandlervorrichtung und dem Zeitpunkt, bei dem die an dem Kondensator (15) anliegende Spannung (u₁₅) auf einen vorgegebenen Schwellenwert (U_{S}) abgefallen ist, mit einem vorgegebenen Referenzzeitwert vergleicht und abhängig von dem Vergleichsergebnis einen Stellwert für die Helligkeit der mindestens einen Lampe (10) erzeugt.

7. Elektronisches Vorschaltgerät nach Anspruch 6,
**dadurch gekennzeichnet,**
**daß** der vorgegebenen Referenzzeitwert und/oder Schwellenwert (U_{S}) in der Steuervorrichtung (12) gespeichert ist.

8. Elektronisches Vorschaltgerät nach Anspruch 6,
**dadurch gekennzeichnet,**
**daß** der vorgegebene Referenzzeitwert und/oder Schwellenwert (U_{S}) der Steuervorrichtung (12) extern, insbesondere von einer externen Dimmvorrichtung, zugeführt ist.

9. Elektronisches Vorschaltgerät nach einem der Ansprüche 1 - 8,
**dadurch gekennzeichnet,**
**daß** die Steuervorrichtung (12) einen Mikroprozessor umfaßt.

10. Elektronisches Vorschaltgerät nach einem der Ansprüche 1 - 9,
**dadurch gekennzeichnet,**
**daß** die Steuervorrichtung (12) neben dem von der Analog-Digital-Wandlervorrichtung gelieferten digitalen Helligkeits-Istwert des Lichtsensors (20) interne Betriebszustandsinformationen (i_{L,} i_{H,} u_{G,} u_{N}) des elektronischen Vorschaltgeräts empfängt und davon abhängig einen Stellwert für eine Stellgröße des elektronischen Vorschaltgeräts zum Einstellen der Helligkeit der mindestens einen Lampe (10) erzeugt.

11. Elektronisches Vorschaltgerät nach einem der Ansprüche 1-10,
**dadurch gekennzeichnet,**
**daß** die Steuervorrichtung (12) den Anschluß eines Lichtsensors (20) überprüft, indem die Steuervorrichtung (12) einen an der Anschlußvorrichtung (18a, 18b) anliegenden Widerstandswert mißt und mit einem vorgegebenen Referenzwiderstandswert vergleicht und auf einen angeschlossenen Lichtsensor (20) schließt, falls der gemessene Widerstandswert nicht den vorgegebenen Referenzwiderstandswert überschreitet.

12. Elektronisches Vorschaltgerät nach Anspruch 11,
**dadurch gekennzeichnet,**
**daß** die Steuervorrichtung (12) den an der Anschlußvorrichtung (18a, 18b) anliegenden Widerstandswert nach Einschalten der den durch den Lichtsensor (20) überwachten räimlichen Bereich (28) beleuchtenden Lampe (10) mißt.

13. Elektronisches Vorschaltgerät nach einem der Ansprüche 1 - 12,
**gekennzeichnet durch**
eine Schnittstellenvorrichtung (3) zum Empfangen von extern zugeführten Steuerinformationen (Iₑₓₜₑᵣₙ) zum Steuern des Betriebs des elektronischen Vorschaltgeräts.

14. Elektronisches Vorschaltgerät nach Anspruch 13,
**dadurch gekennzeichnet,**
**daß** die Schnittstellenvorrichtung (3) Anschlüsse (19a₁, 19a₂, 19b) aufweist, um als die externen Steuerinformationen (Iₑₓₜₑᵣₙ) infolge einer Betätigung eines Schalters (41) auftretende Schaltsignale und/oder digitale Steuersignale zu empfangen.

15. Elektronisches Vorschaltgerät nach Anspruch 14,
**dadurch gekennzeichnet,**
**daß** die Schnittstellenvorrichtung (3) einen ersten Anschluß (19a₁) zum wahlweise Anschließen des Schalters (41), einen zweiten Anschluß (19a₂) zum wahlweise Anschließen einer die digitalen Steuersignale liefernden Einrichtung (42) und einen dritten Anschluß (19b) zum Anschließen einer Masseleitung (N) aufweist.

16. Elektronisches Vorschaltgerät nach Anspruch 15,
**dadurch gekennzeichnet,**
**daß** der erste Anschluß (19a₁) und der zweite Anschluß (19a₂) einerseits sowie der dritte Anschluß (19b) andererseits mit einer Gleichrichterschaltung (38) verbunden sind, welche an die Steuervorrichtung (12) angeschlossen ist.

17. Elektronisches Vorschaltgerät nach einem der Ansprüche 14-16,
**dadurch gekennzeichnet,**
**daß** die Steuervorrichtung (12) durch Auswertung des an den Anschlüssen (19a, 19b) der Schnittstellenvorrichtung (3) anliegenden Signals erkennt, ob die externen Steuerinformationen (Iₑₓₜₑᵣₙ) in Form von Schaltsignalen oder in Form von digitalen Signalen vorliegen,
wobei die Steuervorrichtung (12) die externen Steuerinformationen (Iₑₓₜₑᵣₙ) abhängig von der Erkennung, ob die externen Steuerinformationen (Iₑₓₜₑᵣₙ) in Form von Schaltsignalen oder in Form von digitalen Signalen vorliegen, unterschiedlich verarbeitet.

18. Elektronisches Vorschaltgerät nach einem der Ansprüche 13-17,
**dadurch gekennzeichnet,**
**daß** die Steuervorrichtung (12) nach Erkennen eines angeschlossenen Lichtsensors (20) ein in den extern zugeführten Steuerinformationen (Iₑₓₜₑᵣₙ) enthaltenes Dimmsignal ignoriert und den angeschlossenen Lichtsensor (20) als Helligkeits-Istwertgeber auswertet.

19. Elektronisches Vorschaltgerät nach Anspruch 18,
**dadurch gekennzeichnet,**
**daß** die Steuervorrichtung (12) nach Erkennen eines angeschlossenen Lichtsensors (20) lediglich in den extern zugeführten Steuerinformationen (Iₑₓₜₑᵣₙ) enthaltene Ein/Ausschaltbefehle oder Sollwertvorgaben für die Helligkeitsregelung abhängig von dem Helligkeits-Istwert des Lichtsensors (20) verarbeitet.

20. Elektronisches Vorschaltgerät nach einem der Ansprüche 13-19,
**dadurch gekennzeichnet,**
**daß** die Steuervorrichtung (12) bei einem fehlenden Anschluß eines Lichtsensors (20) die Helligkeit der mindestens einen Lampe (10) gemäß den extern zugeführten Steuerinformationen (Iₑₓₜₑᵣₙ) steuert bzw. regelt.

21. Elektronisches Vorschaltgerät nach einem der Ansprüche 13-20,
**dadurch gekennzeichnet,**
**daß**, falls sich das elektronische Vorschaltgerät in einem Stand-By-Betrieb befindet, die Steuervorrichtung (12) bei Vorliegen eines in den zugeführten externen Steuerinformationen (Iₑₓₜₑᵣₙ) enthaltenen Dimmsignals das elektronische Vorschaltgerät wieder in Betrieb setzt.

22. Elektronisches Vorschaltgerät nach Anspruch 21,
**dadurch gekennzeichnet,**
**daß** die Steuervorrichtung (12) nach einem Stand-By-Betrieb des elektronischen Vorschaltgeräts das elektronische Vorschaltgerät ohne erneute Prüfung eines Anschlusses eines Lichtsensors an die Anschlußvorrichtung (18a, 18b) wieder in Betrieb setzt.

23. Elektronisches Vorschaltgerät nach einem der Ansprüche 1 - 22,
**dadurch gekennzeichnet,**
**daß** nach Inbetriebnahme des elektronischen Vorschaltgeräts die Steuervorrichtung (12) die mindestens eine Lampe auf einen maximalen Helligkeitswert einstellt.

24. Elektronisches Vorschaltgerät nach einem der Ansprüche 1-23,
**dadurch gekennzeichnet,**
**daß** an die Anschlußvorrichtung (18a, 18b) ein Lichtsensor (20) angeschlossen ist, welcher umfaßt:
optische Lichterfassungsmittel (23), die eine der Helligkeit des überwachten Bereichs (28) entsprechende Lichtstrahlung erfassen, und
lichtempfindliche Mittel (22), die mit der von den optischen Lichterfassungsmitteln (23) erfaßten Lichtstrahlung bestrahlt werden und abhängig von der einfallenden Lichtstrahlung ein entsprechendes Signal abgeben oder ihre physikalischen Eigenschaften ändern,
wobei der Abstand zwischen den optischen Lichterfassungsmitteln (23) und den lichtempfindlichen Mitteln (22) veränderbar ist.

25. Elektronisches Vorschaltgerät nach Anspruch 24,
**dadurch gekennzeichnet,**
**daß** die lichtempfindlichen Mittel (22) einen von der erfaßten Lichtstrahlung bestrahlten lichtempfindlichen Widerstand umfassen, dessen elektrischer Widerstandswert sich abhängig von der einfallenden Lichtstrahlung verändert.

26. Elektronisches Vorschaltgerät nach Anspruch 24 oder 25,
**dadurch gekennzeichnet,**
**daß** die optischen Lichterfassungsmittel (23) und die lichtempfindlichen Mittel (22) in einem Gehäuse (21) angeordnet sind, welches eine erstes Gewinde (25) aufweist, das entsprechend zu einem an den optischen Lichterfassungsmitteln (23) und/oder den lichtempfindlichen Mitteln (22) vorgesehenen zweiten Gewinde (24) ausgebildet ist, so daß der Abstand zwischen den optischen Lichterfassungsmitteln (23) und den lichtempfindlichen Mitteln (22) durch Verstellen der optischen Lichterfassungsmittel (23) und/oder der lichtempfindlichen Mittel (22) gegenüber dem Gehäuse (21) mit Hilfe des ersten und zweiten Gewindes (25, 24) veränderbar ist.

27. Elektronisches Vorschaltgerät nach Anspruch 26,
**dadurch gekennzeichnet,**
**daß** das erste Gewinde (25) an der Innenseite des Gehäuses (21) angeordnet ist, und
**daß** das zweite Gewinde (24) an der Außenseite der optischen Lichterfassungsmittel (23) und/oder der lichtempfindlichen Mittel (22) angeordnet ist.

28. Elektronisches Vorschaltgerät nach einem der Ansprüche 24 - 27,
**dadurch gekennzeichnet,**
**daß** das Gehäuse (21) aus einem lichtundurchlässigen Material gefertigt ist.

29. Elektronisches Vorschaltgerät nach einem der Ansprüche 24-28,
**dadurch gekennzeichnet,**
**daß** die optischen Lichterfassungsmittel (23) eine längliche Lichtleitervorrichtung mit einer Linse (26) umfassen, deren den lichtempfindlichen Mitteln (22) zugewandte Oberfläche konvexförmig ist.

30. Elektronisches Vorschaltgerät nach Anspruch 29,
**dadurch gekennzeichnet,**
**daß** die Lichtleitervorrichtung zu ihrem den lichtempfindlichen Mitteln (22) abgewandten Ende hin konisch verläuft.

31. Elektronisches Vorschaltgerät nach Anspruch 29 oder 30,
**dadurch gekennzeichnet,**
**daß** das den lichtempfindlichen Mitteln (22) abgewandte Ende der Lichtleitervorrichtung lichtundurchlässig abgedeckt ist.

32. Elektronisches Vorschaltgerät nach einem der Ansprüche 29 - 31,
**dadurch gekennzeichnet,**
**daß** die Lichtleitervorrichtung aus durchsichtigem Plexiglas oder Polycarbonat gefertigt ist.

33. Elektronisches Vorschaltgerät nach einem der Ansprüche 29 - 32,
**dadurch gekennzeichnet,**
**daß** der Abstand zwischen der Linse (26) der optischen Lichterfassungsmittel (23) und den lichtempfindlichen Mitteln (22) mindestens so groß gewählt ist, daß der Brennpunkt (B) der konvexförmigen Linse (26) zwischen der Linse (26) und den lichtempfindlichen Mitteln (22) zu liegen kommt.

34. Elektronisches Vorschaltgerät nach Anspruch 33,
**dadurch gekennzeichnet,**
**daß** der Abstand zwischen der Linse (26) und den optischen Lichterfassungsmitteln (22) mindestens dem Wert R/(n-1) entspricht, wobei R dem Krümmungsradius der Linse (26) und n dem Brechungsindex des Linsenmaterials entspricht.

## Claims

1. Electronic ballast for operating at least one lamp (10), having a connection arrangement (18a, 18b), to which a light sensor (20) can be connected for the purpose of monitoring the brightness of a specific physical area (28), and having a control arrangement (12) which controls or regulates the brightness of the at least one lamp (10) as a function of an actual brightness value delivered by the light sensor (20), **characterised in that** when the electronic ballast is put into operation the control arrangement (12) automatically examines whether the light sensor (20) is connected to the connection arrangement (18a, 18b).

2. Electronic ballast according to claim 1, **characterised by** an analog-to-digital converter arrangement which is connected between the connection arrangement (18a, 18b) and the control arrangement (12) and converts the analog actual brightness value delivered by the light sensor (30) into a digital actual brightness value.

3. Electronic ballast according to claim 2, **characterised in that** the analog-to-digital converter arrangement comprises a resistor-capacitor circuit arrangement.

4. Electronic ballast according to claim 2 or 3, **characterised in that** the connection arrangement has a first terminal (18a) and a second terminal (18b) and the control arrangement (12) has a first input (16a) and a second input (16b), and **in that** the analog-to-digital converter arrangement has a first resistor (13), connected between the first terminal (18a) of the connection arrangement and the first input (16a) of the control arrangement (12), a second resistor (14) connected between the second terminal (18b) of the connection arrangement and the second input (16b) of the control arrangement (12) and also a capacitor (15) connected between the second terminal (18b) and earth.

5. Electronic ballast according to claim 4, **characterised in that** the two inputs (16a, 16b) of the control arrangement (12) can be switched so as to be alternately of high and low resistance, and **in that** the control arrangement (12) for determining the digital actual brightness value as a function of the analog actual brightness value of the light sensor (20) first switches the first input (16a) so that it is of high resistance and by way of the second resistor (14) charges the capacitor (15) with a voltage and subsequently switches the first input (16a) so that it is of low resistance and the second input (16b) so that it is of high resistance so that the capacitor (15) can be discharged by way of the light sensor (20), connected to the connection arrangement (18a, 18b), and the first resistor (13).

6. Electronic ballast according to claim 5, **characterised in that** the control arrangement (12) compares the time interval (t_{S}) between the beginning of the discharge of the capacitor (15) of the analog-to-digital converter arrangement and the time at which the voltage (u₁₅) applied to the capacitor (15) drops to a given threshold value (U_{S}) with a given reference time value and as a function of the result of comparison produces a manipulated-variable value for the brightness of the at least one lamp (10).

7. Electronic ballast according to claim 6, **characterised in that** the given reference time value and/or threshold value (U_{S}) is stored in the control arrangement (12).

8. Electronic ballast according to claim 6, **characterised in that** the given reference time value and/or threshold value (U_{S}) is fed to the control arrangement (12) externally, in particular by an external dimming arrangement.

9. Electronic ballast according to one of claims 1 - 8, **characterised in that** the control arrangement (12) comprises a microprocessor.

10. Electronic ballast according to one of claims 1 - 9, **characterised in that** in addition to the digital actual brightness value of the light sensor (20) delivered by the analog-to-digital converter arrangement the control arrangement (12) receives internal operating-status information (i_{L}, i_{H}, u_{G}, u_{N}) of the electronic ballast and as a function thereof produces a manipulated-variable value for a manipulated variable of the electronic ballast for the purpose of adjusting the brightness of the at least one lamp (10).

11. Electronic ballast according to one of claims 1 - 10, **characterised in that** the control arrangement (12) examines whether a light sensor (20) is connected by measuring a resistance value applied to the connection arrangement (18a, 18b) and comparing it with a given reference resistance value and concluding that a light sensor (20) is connected if the measured resistance value does not exceed the given reference resistance value.

12. Electronic ballast according to claim 11, **characterised in that** the control arrangement (12) measures the resistance value applied to the connection arrangement (18a, 18b) after switching on of the lamp (10) that illuminates the physical area (28) monitored by the light sensor (20).

13. Electronic ballast according to one of claims 1 - 12, **characterised by** an interface arrangement (3) for receiving externally supplied control information (Iₑₓₜₑᵣₙ) for the purpose of controlling the operation of the electronic ballast.

14. Electronic ballast according to claim 13, **characterised in that** the interface arrangement (3) has terminals (19a₁, 19a₂, 19b) in order to receive switching signals, which occur as the external control information (Iₑₓₜₑᵣₙ) in consequence of actuation of a switch (41), and/or digital control signals.

15. Electronic ballast according to claim 14, **characterised in that** the interface arrangement (3) has a first terminal (19a₁) for selectively connecting the switch (41), a second terminal (19a₂) for selectively connecting a device (42) that delivers the digital control signals and a third terminal (19b) for the connection of an earth line (N).

16. Electronic ballast according to claim 15, **characterised in that** the first terminal (19a₁) and the second terminal (19a₂), on the one hand, and also the third terminal (19b), on the other hand, are connected to a rectifier circuit arrangement (38) which is connected to the control arrangement (12).

17. Electronic ballast according to one of claims 14 - 16, **characterised in that** by evaluating the signal applied to the terminals (19a, 19b) of the interface arrangement (3) the control arrangement (12) identifies whether the external control information (Iₑₓₜₑᵣₙ) is present in the form of switching signals or in the form of digital signals, in which case the control arrangement (12) processes the external control information (Iₑₓₜₑᵣₙ) differently as a function of whether the external control information (Iₑₓₜₑᵣₙ) is identified as being present in the form of switching signals or in the form of digital signals.

18. Electronic ballast according to one of claims 13 - 17, **characterised in that** after identifying that a light sensor (20) is connected the control arrangement (12) ignores a dimming signal contained in the externally supplied control information (Iₑₓₜₑᵣₙ) and evaluates the connected light sensor (20) as an actual brightness value sensor.

19. Electronic ballast according to claim 18, **characterised in that** after identifying that a light sensor (20) is connected, the control arrangement (12) processes merely on/off-commands or desired-value inputs contained in the externally supplied control information (Iₑₓₜₑᵣₙ) for the regulation of the brightness as a function of the actual brightness value of the light sensor (20).

20. Electronic ballast according to one of claims 13 - 19, **characterised in that** if no light sensor (20) is connected, the control arrangement (12) controls or regulates the brightness of the at least one lamp (10) in accordance with the externally supplied control information (Iₑₓₜₑᵣₙ).

21. Electronic ballast according to one of claims 13 - 20, **characterised in that**, if the electronic ballast is in stand-by mode, the control arrangement (12) puts the electronic ballast back into operation if a dimming signal is present that is contained in the supplied external control information (Iₑₓₜₑᵣₙ).

22. Electronic ballast according to claim 21, **characterised in that** after a stand-by mode of operation of the electronic ballast the control arrangement (12) puts the electronic ballast back into operation without renewed examination to determine whether a light sensor is connected to the connection arrangement (18a, 18b).

23. Electronic ballast according to one of claims 1 - 22, **characterised in that** after the electronic ballast has been put into operation, the control arrangement (12) sets the at least one lamp to a maximum brightness value.

24. Electronic ballast according to one of claims 1 - 23, **characterised in that** connected to the connection arrangement (18a, 18b) there is a light sensor (20) which comprises:
optical light-detection means (23) which detect luminous radiation that corresponds to the brightness of the monitored area (28), and
light-sensitive means (22) which are irradiated by the luminous radiation detected by the optical light-detection means (23) and as a function of the incident luminous radiation emit a corresponding signal or change their physical properties,
with the distance between the optical light-detection means (23) and the light-sensitive means (22) being variable.

25. Electronic ballast according to claim 24, **characterised in that** the light-sensitive means (22) comprise a light-sensitive resistor which is irradiated by the detected luminous radiation and the electrical resistance value of which is varied as a function of the incident luminous radiation.

26. Electronic ballast according to claim 24 or 25, **characterised in that** the optical light-detection means (23) and the light-sensitive means (22) are arranged in a housing (21) which has a first thread (25) which is formed in accordance with a second thread (24) provided on the optical light-detection means (23) and/or the light-sensitive means (22) so that the distance between the optical light-detection means (23) and the light-sensitive means (22) can be varied by adjusting the optical light-detection means (23) and/or the light-sensitive means (22) in relation to the housing (21) with the aid of the first and the second thread (25, 24).

27. Electronic ballast according to claim 26, **characterised in that** the first thread (25) is arranged on the inside of the housing (21) and **in that** the second thread (24) is arranged on the outside of the optical light-detection means (23) and/or the light-sensitive means (22).

28. Electronic ballast according to one of claims 24 - 27, **characterised in that** the housing (21) is made of a material that is impervious to light.

29. Electronic ballast according to one of claims 24 - 28, **characterised in that** the optical light-detection means (23) comprise an elongated light-guide arrangement with a lens (26), the surface of which that faces the light-sensitive means (22) is convex.

30. Electronic ballast according to claim 29, **characterised in that** the light-guide arrangement extends conically towards its end that is remote from the light-sensitive means (22).

31. Electronic ballast according to claim 29 or 30, **characterised in that** the end of the light-guide arrangement that is remote from the light-sensitive means (22) is masked so as to be impervious to light.

32. Electronic ballast according to one of claims 29 - 31, **characterised in that** the light-guide arrangement is made of transparent plexiglass or polycarbonate.

33. Electronic ballast according to one of claims 29 - 32, **characterised in that** the distance between the lens (26) of the optical light-detection means (23) and the light-sensitive means (22) is selected so as to be at least so great that the focal point (B) of the convex lens (26) comes to lie between the lens (26) and the light-sensitive means (22).

34. Electronic ballast according to claim 33, **characterised in that** the distance between the lens (26) and the optical light-detection means (22) corresponds at least to the value R/(n-1), where R corresponds to the radius of curvature of the lens (26) and n corresponds to the refractive index of the lens material.

## Revendications

1. Ballast électronique servant pour une lampe (10) au minimum, muni, d'une part d'un dispositif de connexion (18a, 18b) qui est raccordé à un capteur de lumière (20) afin de contrôler la luminosité d'une zone environnante déterminée (28) et d'autre part d'un dispositif de commande (12), lequel commande la luminance d'au moins une lampe (10) et / ou règle celle-ci en fonction de la valeur réelle de la luminance déterminée par le capteur de lumière (20),
**caractérisé par le fait**
**que** le dispositif de commande (12), lors de la mise en oeuvre du ballast électronique, contrôle automatiquement le raccordement du capteur de lumière (20) avec le dispositif de connexion (18a, 18b).

2. Ballast électronique d'après la revendication 1,
**caractérisé par le fait**
**qu'**un convertisseur analogique-numérique est monté entre le dispositif de connexion (18a, 18b) et le dispositif de commande (12) et qu'il transforme la valeur réelle analogique de la luminance fournie par le capteur de lumière (30) en une valeur réelle numériquee de luminance.

3. Ballast électronique d'après la revendication 2,
**caractérisé par le fait**
**que** le convertisseur analogique - numérique comprend une commutation par condensateur à résistance.

4. Ballast électronique d'après la revendication 2 ou 3,
**caractérisé par le fait**
**que** le dispositif de connexion comporte une première connexion (18a) ainsi qu'une seconde connexion (18b) et que le dispositif de commande (12) dispose d'une première entrée (16a) ainsi que d'une seconde entrée (16b) ; et que le convertisseur analogique-numérique présente une première résistance (13) connectée entre la première connexion (18a) du dispositif de branchement et la première entrée (16a) du dispositif de commande (12) ainsi qu'une deuxième résistance (14) entre la deuxième connexion (18b) du dispositif de branchement et la deuxième entrée (16b) du dispositif de commande (12) ainsi que d'un condensateur (15) branché entre la deuxième connexion (18b) et la masse.

5. Ballast électronique d'après la revendication 4,
**caractérisé par le fait**
**que** les deux entrées (16a, 16b) du dispositif de commande (12) peuvent être connectées en alternance, soit à grande résistance, soit à faible résistance et
**que** le dispositif de commande (12), pour la détection de la valeur réelle numériquee de la luminance dépendant de la valeur réelle analogique de la luminance du capteur de lumière (20), connecte tout d'abord la première entrée (16a) à grande résistance et charge en tension le condensateur (15) via la deuxième résistance (14) puis connecte la première entrée (16a) à faible résistance et la deuxième entrée (16b) à haute résistance de telle sorte que le condensateur (15) puisse se décharger via le capteur de lumière (20) connecté au dispositif de connexion (18a, 18b) et via la première résistance (13).

6. Ballast électronique d'après la revendication 5,
**caractérisé par le fait**
**que** le dispositif de commande (12) compare l'intervalle de temps (ts) entre le début de la décharge du condensateur (15) du convertisseur analogique-numérique et le moment où la tension (u15) attenante au condensateur (15) a baissé jusqu'à une valeur seuil (Us) spécifiée avec une valeur-temps de référence spécifiée et génère en fonction du résultat de cette comparaison une valeur de réglage pour la luminance d'au moins une lampe (10).

7. Ballast électronique d'après la revendication 6,
**caractérisé par le fait**
**que** la valeur-temps de référence spécifiée et / ou la valeur seuil (Us) sont stockées dans le dispositif de commande (12).

8. Ballast électronique d'après la revendication 6,
**caractérisé par le fait**
**que** la valeur-temps de référence spécifiée et / ou la valeur seuil (Us) du dispositif de commande (12) est alimentée extérieurement, tout spécialement par un gradateur de lumière extérieur.

9. Ballast électronique d'après une des revendications 1 à 8,
**caractérisé par le fait**
**que** le dispositif de commande (12) comprend un microprocesseur.

10. Ballast électronique d'après une des revendications 1 à 9,
**caractérisé par le fait**
**que** le dispositif de commande (12) reçoit, outre la valeur-temps de référence numériquee du capteur de lumière (20) fournie par le convertisseur analogique-numérique, des informations internes (iI, iH, UG, UN) relatives à l'état de fonctionnement du ballast électronique et que sur cette base, il détermine une valeur de réglage pour une grandeur de commande du ballast électronique destinée au réglage de la luminance d'au moins une lampe (10).

11. Ballast électronique d'après une des revendications 1 à 10,
**caractérisé par le fait**
**que** le dispositif de commande (12) contrôle la connexion d'un capteur de lumière (20) au sein duquel le dispositif de commande (12) mesure une valeur de résistance attenante au dispositif de connexion (18a, 18b), établit la comparaison avec une valeur de résistance de référence spécifiée et la connexion avec un capteur de lumière (20) branché, à condition que la valeur de résistance mesurée ne soit pas supérieure à la valeur de résistance de référence.

12. Ballast électronique d'après la revendication 11,
**caractérisé par le fait**
**que** le dispositif de commande (12) mesure, après la mise sous tension de la lampe (10) éclairant la zone environnante (28) contrôlée par le capteur de lumière (20), la valeur de résistance attenante au dispositif de connexion (18a, 18b).

13. Ballast électronique d'après une des revendications 1 à 12,
**caractérisé par**
un dispositif d'interface (3) pour la réception d'informations de commande (Iextern) provenant de l'extérieur et destinées à diriger le fonctionnement du ballast électronique.

14. Ballast électronique d'après la revendication 13,
**caractérisé par le fait**
**que** le dispositif d'interface (3) dispose de connexions (19a1, 19a2, 19b) permettent de réceptionner, à la suite d'une mise en oeuvre d'un commutateur (41) les informations de commande (Iextern), les signaux de commutation entrants et / ou les signaux de commande digitaux.

15. Ballast électronique d'après la revendication 14,
**caractérisé par le fait**
**que** le dispositif d'interface (3) dispose d'une première connexion (19a1) pour la connexion facultative du commutateur (41), d'une deuxième connexion (19a2) pour la connexion facultative d'un dispositif (42) fournissant les signaux digitaux de commande et d'une troisième connexion (19b) pour la connexion d'une ligne de mise à la masse (N).

16. Ballast électronique d'après la revendication 15,
**caractérisé par le fait**
**que** la première connexion (19a1) et la deuxième connexion (19a2) d'une part et ainsi que la troisième connexion (19b) d'autre part sont reliées avec un montage à redresseur (38), lequel est connecté au dispositif de commande (12).

17. Ballast électronique d'après une des revendications 14 à 16,
**caractérisé par le fait**
**que** le dispositif de commande (12), grâce à l'analyse du signal attenant aux connexions (19a, 19b) du dispositif d'interface (3), reconnaît si les informations de commande (Iextern) extérieures se présentent sous la forme de signaux de commutation ou sous la forme de signaux digitaux,
à l'occasion de quoi le dispositif de commande (12) transforme indifféremment les informations de commande (Iextern) indépendamment du fait qu'elles aient été reconnues comme ayant la forme de signaux de commutation ou la forme de signaux digitaux.

18. Ballast électronique d'après une des revendications 13 à 17,
**caractérisé par le fait**
**que** le dispositif de commande (12), après reconnaissance d'un capteur de lumière (20) connecté, ignore un signal de variation contenu dans les informations de commande (Iextern) provenant de l'extérieur et évalue, en tant que fournisseur de la valeur réelle de luminance, le capteur de lumière (20) connecté.

19. Ballast électronique d'après la revendication 18,
**caractérisé par le fait**
**que** le dispositif de commande (12), après reconnaissance d'un capteur de lumière (20) connecté, analyse les ordres de connexion / déconnexion contenus dans les informations de commande (Iextern) provenant de l'extérieur ou les données de valeurs prescrites pour le réglage de la luminance dépendant de la valeur réelle de luminance du capteur de lumière (20).

20. Ballast électronique d'après une des revendications 13 à 19,
**caractérisé par le fait**
**que** le dispositif de commande (12), dans le cas d'une connexion manquante d'un capteur de lumière (20) commande et / ou règle la luminance d'au moins une lampe (10) conformément aux informations de commande (Iextern) provenant de l'extérieur.

21. Ballast électronique d'après une des revendications 13 à 20,
**caractérisé par le fait**
**que**, si le ballast électronique se trouve en mode veille de fonctionnement, le dispositif de commande (12) remet en fonctionnement le ballast électronique lorsqu'il se présente un signal de variation contenu dans les informations de commande (Iextern).

22. Ballast électronique d'après la revendication 21,
**caractérisé par le fait**
**que** le dispositif de commande (12), après une mise en mode veille de fonctionnement du ballast électronique, remet le ballast électronique en fonctionnement sans contrôler à nouveau qu'une connexion existe bien entre le détecteur de lumière et le dispositif de connexion (18a, 18b).

23. Ballast électronique d'après une des revendications 1 à 22,
**caractérisé par le fait**
**que**, après la mise en service du ballast électronique, le dispositif de commande (12) règle au minimum une lampe à la valeur maximale de luminance.

24. Ballast électronique d'après une des revendications 1 à 23,
**caractérisé par le fait**
**qu'**un détecteur de lumière (20) est connecté au dispositif de connexion (18a, 18b) et que ce détecteur comprend :
des moyens optiques (23) de détection d'ondes lumineuses, lesquels moyens captent une radiation lumineuse spécifique à la luminosité de la zone (28) contrôlée, et
des moyens sensibles à la lumière (22), lesquels moyens sont exposés aux radiations lumineuses captées par les moyens optiques (23) de détection d'ondes lumineuses et, en fonction de la radiation lumineuse reçue, délivrent un signal correspondant ou modifient leurs caractéristiques physiques à l'occasion de quoi, l'écart entre les moyens optiques (23) de détection d'ondes lumineuses et les moyens sensibles à la lumière (22) est modifiable.

25. Ballast électronique d'après la revendication 24,
**caractérisé par le fait**
**que**, les moyens sensibles à la lumière (22) comprennent une résistance sensible à la lumière et exposée à la radiation lumineuse reçue, laquelle résistance électrique se modifie en fonction de la radiation lumineuse perçue.

26. Ballast électronique d'après la revendication 24 ou 25,
**caractérisé par le fait**
**que**, les moyens optiques (23) de détection d'ondes lumineuses et les moyens sensibles à la lumière (22) sont placés dans un boîtier (21) qui dispose d'un premier filetage (25), lequel correspond à un des moyens optiques (23) de détection d'ondes lumineuses et / ou possède un deuxième filetage (24) prévu pour les moyens sensibles à la lumière (22), de telle manière que l'écart entre les moyens optiques (23) de détection d'ondes lumineuses et les moyens sensibles à la lumière (22) soit modifiable grâce au déplacement, avec l'aide du premier filetage et du deuxième filetage (25, 24) des moyens optiques (23) de détection d'ondes lumineuses et / ou des moyens sensibles à la lumière (22) par rapport au boîtier (21).

27. Ballast électronique d'après la revendication 26,
**caractérisé par le fait**
**que** le premier filetage (25) est monté sur la paroi interne du boîtier (21) et que le deuxième filetage (24) est placé sur la paroi extérieure des moyens optiques (23) de détection d'ondes lumineuses et / ou des moyens sensibles à la lumière (22).

28. Ballast électronique d'après une des revendications 24 à 27,
**caractérisé par le fait**
**que** le boîtier (21) est fabriqué avec un matériau étanche à la lumière.

29. Ballast électronique d'après une des revendications 24 à 28,
**caractérisé par le fait**
**que** les moyens optiques (23) de détection d'ondes lumineuses comprennent un appareil longitudinal à fibres optiques équipé d'une lentille (26) dont la surface est de forme convexe par rapport à l'arrivée des moyens sensibles à la lumière (22).

30. Ballast électronique d'après la revendication 29,
**caractérisé par le fait**
**que** l'appareil à fibres optiques a son extrémité de forme conique à l'emplacement de la sortie des moyens sensibles à la lumière (22).

31. Ballast électronique d'après la revendication 29 ou 30,
**caractérisé par le fait**
**que** l'extrémité de l'appareil à fibres optiques, au niveau de la sortie des moyens sensibles à la lumière (22), possède un revêtement étanche à la lumière.

32. Ballast électronique d'après une des revendications 29 à 31,
**caractérisé par le fait**
**que** l'appareil à fibres optiques est fabriqué en polycarbonate ou en plexiglas transparent.

33. Ballast électronique d'après une des revendications 29 à 32,
**caractérisé par le fait**
**que** l'écart entre la lentille (26) des moyens optiques (23) de détection d'ondes lumineuses et les moyens sensibles à la lumière (22) est, au minimum, fixé à une dimension telle que le point focal (B) de la lentille (26) de forme convexe vienne entre la lentille (26) et les moyens sensibles à la lumière (22).

34. Ballast électronique d'après la revendication 33,
**caractérisé par le fait**
**que** l'écart entre la lentille (26) et les moyens sensibles à la lumière (22) corresponde au minimum à la valeur R/(n-1), où R est le rayon de courbure de la lentille (26) et n est l'indice de réfraction du matériau de la lentille.
